# EUROPÄISCHE PATENTANMELDUNG

(11) **EP 4 512 969 A1**
(43) Veröffentlichungstag der Anmeldung: **26.02.2025**
(21) Anmeldenummer: 24191710.3
(22) Anmeldetag: 30.07.2024
(51) Int. Cl.: E03D 9/08, E03D 11/02

(54) **WC-VORRICHTUNG MIT EINEM EINE PORÖSE INNENOBERFLÄCHE AUFWEISENDEN WC-KÖRPER**

(30) Priorität: 22.08.2023 DE 102023122437
(71) Anmelder: Viega Technology GmbH & Co. KG, 57439 Attendorn (DE)
(72) Erfinder: Arens, Klaus, 57482 Wenden (DE)
(74) Vertreter: Cohausz & Florack

(57) **Zusammenfassung**

Die Erfindung betrifft eine WC-Vorrichtung mit einem WC-Körper (2) und einer Spülwasserzufuhreinrichtung zum Zuführen von Spülwasser zu dem WC-Körper, wobei die Spülwasserzufuhreinrichtung mit einem Wasseranschluss (15) für Trinkwasser zur Verwendung als Spülwasser versehen ist. Der WC-Körper (2) weist einen schüsselförmigen WC-Körperabschnitt (2.2) und einen nachfolgenden Geruchverschluss (2.3) auf, wobei die Funktion des Geruchverschlusses vorzugsweise auf Sperrwasser beruht. Der schüsselförmige WC-Körperabschnitt (2.2) weist eine poröse Innenoberfläche (2.4) auf, die an einer Einrichtung zum Zuführen von Reinigungsflüssigkeit zur Reinhaltung und/oder Reinigung der porösen Innenoberfläche (2.4) angeschlossen ist. Die Einrichtung zum Zuführen von Reinigungsflüssigkeit und/oder die Spülwasserzufuhreinrichtung sind/ist erfindungsgemäß mit mindestens einer Rücksaugsicherung (17) versehen, die ein Rücksaugen von Reinigungsflüssigkeit von der porösen Innenoberfläche (2.4) hin zu dem Wasseranschluss (15) verhindert. Somit wird eine WC-Vorrichtung geschaffen, bei der durch eine poröse Innenoberfläche (2.4) eines schüsselförmigen WC-Körperabschnitts (2.2), die an einer Einrichtung zum Zuführen von Reinigungsflüssigkeit angeschlossen ist, Anhaftungen von Exkrement- oder Schmutzresten an der Innenfläche des WC-Körpers (2) gänzlich oder zumindest weitgehend verhindert werden, und die durch eine Rücksaugsicherung (17) eine hygienisch einwandfreie, trinkwasserseitige Absicherung bietet.

## Beschreibung

Die Erfindung betrifft eine WC-Vorrichtung mit einem WC-Körper und einer Spülwasserzufuhreinrichtung zum Zuführen von Spülwasser zu dem WC-Körper, wobei die Spülwasserzufuhreinrichtung mit einem Wasseranschluss für Trinkwasser zur Verwendung als Spülwasser versehen ist.

WC-Vorrichtung (Klosettanlagen) sind in vielfältigen Ausführungen bekannt. Herkömmliche WC-Körper (Klosettbecken) weisen einen Geruchverschluss und einen nachfolgenden Ablaufstutzen auf, der über ein gerades oder bogenförmiges Anschlussstück an einer Abwasserleitung angeschlossen wird. Die Innenflächen von Klosettbecken mit den zugehörigen Geruchverschlüssen sind typischerweise glatt und hell, meist aus weiß glasierter Keramik, ausgeführt.

WC-Körper sind als freistehende oder als wandhängende Varianten bekannt. Zur Spülung von WC-Körpern werden Druckspüler oder Spülkästen verwendet. Bei den WC-Spülkästen sind Aufputz- sowie Unterputz-Spülkästen bekannt, wobei Aufputz-Spülkästen üblicherweise als Aufsatzspülkästen oder als hängende WC-Spülkästen auf bzw. oberhalb des WC-Körpers montiert werden.

Um Exkrement- oder Schmutzanhaftungen in Klosettbecken zu entfernen, werden üblicherweise Toilettenbürsten verwendet. Häufig werden solche Bürsten aber von Nutzern einer Klosettanlage nicht oder nicht ausreichend zum Reinigen des betreffenden Klosettbeckens verwendet und das Klosettbecken verschmutzt zurückgelassen.

Es existieren bereits Vorschläge für eine Lösung dieses Problems. So wird zum Beispiel in der CN 111155608 A ein Klosettbecken vorgeschlagen, das auf seiner Innenfläche offene Mikroporen aufweist. Die Mikroporen (Mikrolöcher) dienen dazu, dass Schmutz schlechter an der Innenfläche haften bleibt. Das in der CN 111155608 A skizzierte Klosettbecken hat eine innere und eine äußere Schale, die zusammen eine Wasserzufuhrschicht begrenzen. Die Wasserzufuhrschicht weist gleichmäßig verteilt Mikroporen auf, die an der inneren Schale in Form von konkaven Mikroporen münden. Durch diese Mikroporen wird entweder Seifenwasser, heißes Wasser oder eine Mischung aus beiden auf die Innenfläche geleitet, um eine wassersparende Reinigung des Klosettbeckens zu erzielen. Die Wasserzufuhrschicht ist hierzu an einer mit einem Schaltventil versehenen Warmwasserleitung angeschlossen.

Die CN 207685953 U offenbart ebenfalls ein Klosettbecken, das auf seiner Innenfläche Mikrolöcher aufweist. Das Klosettbecken hat eine sandwichartig ausgebildete Beckenwandung mit einer als Wasserspeicher fungierenden Zwischenschicht und einer Mikrolöcher aufweisenden Innenschale. Die als Wasserspeicher fungierende Zwischenschicht wird mittels eines automatischen Gleichdruckventils mit Wasser versorgt. Der Durchmesser der Mikrolöcher ist so gewählt, dass auf der Oberfläche der Innenschale unter Nutzung der Wasserbenetzungsspannung in Kombination mit der Funktion des Gleichdruckventils permanent ein Wasserfilm vorhanden ist. Ein übermäßiges Austreten von Wasser aus der porösen Innenschale soll somit wohl vermieden werden. Der Ablauf dieses Klosettbeckens sowie der Ablauf des Klosettbeckens gemäß der CN 111155608 A sind jeweils mit einem Vakuum-Saugventil versehen.

Diese bekannten Klosettbecken mit poröser Innenoberfläche sind jedoch, jedenfalls in Deutschland, nicht vermarktungsfähig, da es für diese Klosettbecken hierzu noch keine hygienisch einwandfreie, trinkwasserseitige Anschlusssituation in kompakter Bauweise gibt, welche die Anforderungen zur Einhaltung einer hygienisch einwandfreien Trinkwasserbeschaffenheit erfüllt. Ferner ist bei den aus der CN 111155608 A und der CN 207685953 U bekannten Klosettbecken nachteilig, dass es durch das in der Wasserzufuhrschicht bzw. in der als Wasserspeicher fungierenden Zwischenschicht anstehende Porenwasser oberhalb des Geruchverschlusswasserspiegels zu einer Geruchsbelästigung kommen kann. Des Weiteren ist bei diesen bekannten Klosettbecken nachteilig, dass hygienisch bedenkliches und geruchsbelästigendes Porenwasser unterhalb des Geruchverschlusswasserspiegels ansteht.

Davon ausgehend lag der vorliegenden Erfindung die Aufgabe zugrunde, eine WC-Vorrichtung der eingangs genannten Art zu schaffen, bei der Anhaftungen von Exkrement- oder Schmutzresten an der Innenfläche des WC-Körpers gänzlich oder zumindest weitgehend verhindert werden und die zudem eine hygienisch einwandfreie, trinkwasserseitige Absicherung bietet. Es wird angestrebt, die oben angegebenen Nachteile des Standes der Technik möglichst vollständig oder weitgehend zu eliminieren.

Gelöst wird diese Aufgabe durch eine WC-Vorrichtung mit den in Anspruch 1 angegebenen Merkmalen. Vorteilhafte Ausgestaltungen der erfindungsgemäßen Vorrichtung sind Gegenstand der auf Anspruch 1 rückbezogenen Unteransprüche.

Die erfindungsgemäße WC-Vorrichtung umfasst einen WC-Körper und eine Spülwasserzufuhreinrichtung zum Zuführen von Spülwasser zu dem WC-Körper, wobei die Spülwasserzufuhreinrichtung mit einem Wasseranschluss für Trinkwasser zur Verwendung als Spülwasser versehen ist. Der WC-Körper weist einen schüsselförmigen WC-Körperabschnitt und einen nachfolgenden Geruchverschluss auf. Die Funktion des Geruchverschlusses beruht vorzugsweise auf Sperrwasser. Der schüsselförmige WC-Körperabschnitt weist eine poröse, d.h. offenporige Innenoberfläche auf, die an einer Einrichtung zum Zuführen von Reinigungsflüssigkeit zur Reinhaltung und/oder Reinigung der porösen Innenoberfläche angeschlossen ist. Erfindungsgemäß sind die Einrichtung zum Zuführen von Reinigungsflüssigkeit und/oder die Spülwasserzufuhreinrichtung mit mindestens einer Rücksaugsicherung versehen, die ein Rücksaugen (Rückfließen) von Reinigungsflüssigkeit von der porösen Innenoberfläche hin zu dem Wasseranschluss verhindert.

Somit wird eine WC-Vorrichtung der eingangs genannten Art geschaffen, bei der durch eine poröse Innenoberfläche eines schüsselförmigen WC-Körperabschnitts, die an einer Einrichtung zum Zuführen von Reinigungsflüssigkeit angeschlossen ist, Anhaftungen von Exkrement- oder Schmutzresten an der Innenfläche des WC-Körpers gänzlich oder zumindest weitgehend verhindert werden, und die durch besagte Rücksaugsicherung eine hygienisch einwandfreie, trinkwasserseitige Absicherung bietet. Anders ausgedrückt wird eine WC-Vorrichtung mit einem selbstreinigenden WC-Körper geschaffen, der zu seiner Reinigung die Benutzung einer Toilettenbürste grundsätzlich nicht erfordert; zudem bietet die erfindungsgemäße WC-Vorrichtung auch Sicherheit gegen Rückfließen (Rücksaugen) nach DIN EN 1717.

Die poröse Innenoberfläche des schüsselförmigen WC-Körperabschnitts lässt sich erfindungsgemäß durch offenporiges Material, z.B. Sinterkeramik realisieren. Vorzugsweise werden bei der Herstellung des WC-Körpers ein oder mehrere Einsätze aus offenporigem Material, z.B. Sinterkeramik, in der Wandung des WC-Körpers integriert. Die Wandung hat beispielsweise eine äußere Schale, die, abgesehen von einem oder mehreren Anschlussbereichen zur Zuführung von Reinigungsflüssigkeit in das offenporige Material, flüssigkeitsdicht ausgeführt ist. Das offenporige Material kann an der Innenoberfläche des schüsselförmigen WC-Körpers wenigstens bereichsweise durch eine innere Schale abgedeckt sein. Die innere Schale kann bereichsweise ebenfalls flüssigkeitsdicht ausgeführt sein. Des Weiteren kann die innere Schale bereichsweise auch porös im Sinne von offenporig oder perforiert, vorzugsweise mikroperforiert, sein.

Es liegt auch im Rahmen der Erfindung, in der Wandung des WC-Körpers bzw. des schüsselförmigen WC-Körperabschnitts wasserleitende Wandungsbereiche auszubilden, beispielsweise in Form von Kanälen und/oder flachen oder spaltförmigen Hohlräumen, die nach außen, abgesehen von einem oder mehreren Anschlussbereichen zur Zuführung von Reinigungsflüssigkeit, flüssigkeitsdicht abgeschlossen sind, und die nach innen durch die poröse Innenoberfläche begrenzt sind.

Unter dem Begriff Reinigungsflüssigkeit wird im Kontext der vorliegenden Erfindung insbesondere Wasser verstanden, das zumindest teilweise aus einer Trinkwasserleitung gezapft wird oder wurde. Aus einer Trinkwasserleitung gezapftes Wasser kann dabei zunächst in einem Spülkasten, vorzugsweise Unterputz-Spülkasten, gesammelt werden, bevor ein Teil dieses Wassers der porösen Innenoberfläche des schüsselförmigen WC-Körperabschnitts zugeführt wird. Der Spülkasten oder ein Behälter, der an einer Leitung zur Zuführung des als Reinigungsflüssigkeit dienenden Wassers angeschlossen ist, kann dabei mit einem Einwurfschacht, Gitterkorb oder netzartigen Halter zur Aufnahme von festem, löslichem Reinigungsmittel ausgerüstet sein. Alternativ können der Spülkasten oder Behälter, der an einer Leitung zur Zuführung des als Reinigungsflüssigkeit dienenden Wassers angeschlossen ist, auch mit einer anderen Art von Mechanismus oder Abgabeeinrichtung zum Zudosieren von Reinigungsmittel, insbesondere flüssigem Reinigungsmittel, ausgestattet sein.

Eine vorteilhafte Ausgestaltung der Erfindung ist dadurch gekennzeichnet, dass die Spülwasserzufuhreinrichtung einen Spülkasten, vorzugsweise Unterputz-Spülkasten, ein Ablaufventil und ein Füllventil zum Füllen des Spülkastens mit vom Wasseranschluss kommenden Trinkwasser aufweist, wobei das Füllventil eine Auslaufmündung aufweist, die in Betriebslage des Füllventils eine freie Fließstrecke gegenüber einem in dem Spülkasten maximal anstehenden Wasserpegel definiert, und wobei die Einrichtung zum Zuführen von Reinigungsflüssigkeit an dem Spülkasten angeschlossen ist, wobei im Spülkasten anstehendes Wasser als Reinigungsflüssigkeit zur Reinhaltung und/oder Reinigung der porösen Innenoberfläche des WC-Körperabschnittes genutzt wird.

Diese Ausgestaltung der Erfindung nutzt bewährte Spültechnik, wobei die durch die Auslaufmündung des Füllventils definierte freie Fließstrecke eine zuverlässige Rücksaugsicherung darstellt, die ein Rücksaugen von Reinigungsflüssigkeit von der porösen Innenoberfläche in Richtung des Wasseranschlusses verhindert. Das Füllventil ist dabei im Spülkasten angeordnet und vorzugsweise als schwimmerbetätigtes Füllventil ausgeführt. Der Spülkasten weist beispielsweise einen Spülwasserauslass zum Anschluss eines Spülwasserrohres auf, wobei der Spülwasserauslass im montierten Zustand des Spülkastens höher liegt als der am Spülwasserrohr angeschlossene WC-Körper. Das Ablaufventil der Spülwasserzufuhreinrichtung ist vorzugsweise in dem Spülkasten angeordnet.

Eine weitere vorteilhafte Ausgestaltung der Erfindung sieht vor, dass die Einrichtung zum Zuführen von Reinigungsflüssigkeit einen Behälter als Wasserreservoir mit einem Ablaufventil oder Überlauf und ein Ventil zum Füllen des Behälters mit von dem oder einem zweiten Wasseranschluss kommenden Trinkwasser aufweist, wobei das Ventil zum Füllen des Behälters eine Auslaufmündung aufweist, die in Betriebslage des Ventils eine freie Fließstrecke gegenüber einem in dem Behälter anstehenden Wasserpegel definiert.

Durch diese Ausgestaltung der Erfindung wird ebenfalls eine zuverlässige Rücksaugsicherung geschaffen, die ein Rücksaugen von Reinigungsflüssigkeit von der porösen Innenoberfläche in Richtung des Wasseranschlusses verhindert. Der als Wasserreservoir dienende Behälter weist dabei vorzugsweise eine Revisionsöffnung auf. Hinsichtlich einer Weiterbildung der zuvor beschriebenen Ausgestaltung, bei welcher die Spülwasserzufuhreinrichtung einen Spülkasten, ein Ablaufventil und ein Füllventil zum Füllen des Spülkastens mit vom Wasseranschluss kommenden Trinkwasser aufweist, kann der als Wasserreservoir dienende Behälter auch als zweiter Spülkasten bezeichnet werden. Der als Wasserreservoir dienende Behälter kann optional mit einem Einwurfschacht, Gitterkorb oder netzartigen Halter zur Aufnahme von festem, löslichem Reinigungsmittel ausgerüstet sein. Alternativ kann der Behälter, der an einer Leitung zur Zuführung des als Reinigungsflüssigkeit dienenden Wassers angeschlossen ist, auch mit einer anderen Art von Mechanismus oder Abgabeeinrichtung zum Zudosieren von Reinigungsmittel, insbesondere flüssigem Reinigungsmittel, ausgestattet sein.

Nach einer weiteren vorteilhaften Ausgestaltung der Erfindung ist die Einrichtung zum Zuführen von Reinigungsflüssigkeit, vorzugsweise der Behälter, mit einer Heizeinrichtung zum Beheizen der Reinigungsflüssigkeit versehen. Somit ist für die Durchspülung des offenporigen Wandungsbereichs des WC-Körpers einschließlich der porösen Innenoberfläche des schüsselförmigen WC-Körperabschnitts auch Warmwasser nutzbar, ohne die Sicherheit gegen Rückfließen (Rücksaugen) nach DIN EN 1717 zu vernachlässigen. Ein parallel zu dem Behälter betriebener herkömmlicher WC-Spülkasten dient dabei allein betrachtet lediglich für eine im Wesentlichen normale Spülung des WC-Körpers.

Die Heizeinrichtung zum Beheizen der Reinigungsflüssigkeit kann bei der genannten optionalen Ausgestaltung beispielsweise als Durchlauferhitzer für eine bedarfsgerechte Erwärmung von durchlaufender Reinigungsflüssigkeit oder als Heizspirale für eine permanente oder wiederholte Erwärmung von im Behälter vorgehaltener Reinigungsflüssigkeit ausgeführt sein.

Eine weitere oder alternative vorteilhafte Ausgestaltung der Erfindung ist dadurch gekennzeichnet, dass die Einrichtung zum Zuführen von Reinigungsflüssigkeit einen zusätzlichen Wasseranschluss für einen direkten Anschluss an eine Warm- oder Kaltwasserleitung, insbesondere an ein Warm- oder Kaltwassernetz, einen eine freie Fließstrecke definierenden Injektor und ein elektrisch steuerbares Ventil aufweist, wobei der Injektor in einem flüssigkeitsdichten Durchflussgehäuse angeordnet ist, und wobei das elektrisch steuerbare Ventil vorzugsweise zwischen dem zusätzlichen Wasseranschluss und dem Injektor angeordnet ist. Durch einen entsprechend ausgebildeten und angeordneten Injektor lässt ebenfalls eine zuverlässige Rücksaugsicherung erzielen, die ein Rückfließen (Rücksaugen) von Reinigungsflüssigkeit von der porösen Innenoberfläche in Richtung des Wasseranschlusses verhindert. Mittels des flüssigkeitsdichten Durchflussgehäuses wird ein gezieltes Abführen von Reinigungsflüssigkeit, beispielsweise Wasser, sichergestellt, falls ein Umstand, wie etwa eine Verunreinigung, am Injektor wirksam ist, der bewirkt, dass Reinigungsflüssigkeit an dem Injektor vorbeifließen kann. Bei dem elektrisch steuerbaren Ventil kann es sich beispielsweise um ein Magnetventil handeln.

Nach einer weiteren vorteilhaften Ausgestaltung der Erfindung ist die Einrichtung zum Zuführen von Reinigungsflüssigkeit mit einer Pumpe zur Förderung der Reinigungsflüssigkeit in Richtung der porösen Innenoberfläche versehen. Durch die Pumpe lässt sich ein permanentes oder zeitweises Durchströmen der porösen Innenoberfläche des WC-Körpers erzielen. Hierdurch lassen sich Anhaftungen an der Innenoberfläche des WC-Körpers besonders wirksam verhindern. Die Pumpe ist vorzugsweise derart hergerichtet und/oder steuerbar, dass ihre Förderleistung bzw. ihr Förderdruck variabel einstellbar ist. Ferner umfasst diese Ausgestaltung eine Variante, bei der die Pumpe derart steuerbar ist, dass sie einen sich zeitlich ändernden, beispielsweise pulsierenden Flüssigkeitsstrom an der porösen Innenoberfläche erzeugt. Des Weiteren ist die Pumpe vorzugsweise revisierbar im Spülkasten oder in besagtem Behälter angeordnet. Alternativ kann die Pumpe auch außerhalb des Spülkastens oder Behälters in einer Revisionsöffnung einer Wand, insbesondere Vorwand, oder des WC-Körpers angeordnet sein.

Eine weitere vorteilhafte Ausgestaltung der Erfindung sieht vor, dass die Einrichtung zum Zuführen von Reinigungsflüssigkeit mit wenigstens einem Sensor und einer Steuerung versehen ist, wobei die Steuerung in Abhängigkeit mindestens eines Sensorsignals des Sensors oder der Sensoren eine Zufuhr von Reinigungsflüssigkeit auslöst. Hierdurch kann eine bedarfsgerechte Zufuhr von Reinigungsflüssigkeit zur Reinhaltung und/oder Reinigung der porösen Innenoberfläche des WC-Körperabschnittes erzielt werden. Da eine permanente Zufuhr von Reinigungsflüssigkeit, z.B. Wasser, zu der porösen Innenoberfläche des WC-Körperabschnittes meist nicht erforderlich ist, kann durch diese Ausgestaltung der Erfindung ein unnötig hoher Verbrauch von Reinigungsflüssigkeit vermieden werden. Der wenigstens eine Sensor ist hierzu vorzugsweise derart ausgeführt, dass er bezüglich des WC-Körpers eine Nutzererkennung oder Nutzungserkennung erfasst. Eine vorteilhafte Variante dieser Ausgestaltung der Erfindung ist dadurch gekennzeichnet, dass der Sensor oder wenigstens einer der Sensoren in oder an einem den WC-Körper tragenden Montageelement oder in oder an dem WC-Körper angeordnet ist. Diese Variante trägt zur Realisierung einer kompakten erfindungsgemäßen WC-Vorrichtung bei, so dass diese einfach installiert werden kann. Der Sensor oder wenigstens einer der Sensoren ist beispielsweise als Bewegungssensor, Gewichtssensor, Drucksensor oder Geräuschsensor ausgeführt. Solche Sensoren können in zuverlässiger Weise eine Nutzererkennung oder Nutzungserkennung ermöglichen.

Unter einem Bewegungssensor wird hier insbesondere ein Bauteil verstanden, mit dem eine Lageänderung in eine elektrische Größe umgewandelt wird, welche dann mit geeigneter Messtechnik ausgewertet werden kann. Ein solcher Bewegungssensor kann bei der erfindungsgemäßen Vorrichtung mit einem am WC-Körper angebrachten klappbaren Toilettensitz oder Toilettendeckel oder mit einem beweglichen, insbesondere schwenkbaren Bedien- oder Hebelelement einer Betätigungsplatte oder dergleichen zum Auslösen einer Toilettenspülung kombiniert sein.

Insbesondere kann es sich bei dem Bewegungssensor um ein elektrisch-mechanisches Bauteil handeln, zum Beispiel um einen Neigungsschalter. Alternativ kann der Bewegungssensor auch als Beschleunigungssensor ausgeführt sein. Durch Integration der Messwerte eines solchen Beschleunigungssensors lassen sich Bewegungen mit hoher Genauigkeit errechnen. Entsprechende Sensoren sind kostengünstig erhältlich.

Der in einer erfindungsgemäßen WC-Vorrichtung eingesetzte Bewegungssensor kann beispielsweise einen Mechanismus aufweisen, der mittels geeigneter Schalttechnik die Lage des Sensors detektiert und bei einer Lageänderung des Sensors ein Sensorsignal abgibt, das einer Bewegung entspricht bzw. eine Bewegung darstellt (signalisiert). So kann beispielsweise ein beweglicher, insbesondere leitfähiger Körper je nach Lage bezüglich der Gravitationskraft einen Kontakt am Anfang oder am Ende seines Bewegungsraumes schließen oder einen elektrischen Impuls auslösen.

Des Weiteren kann es sich bei dem optionalen Bewegungssensor der erfindungsgemäßen WC-Vorrichtung auch um einen sogenannten Bewegungsmelder handeln. Insbesondere kann es sich bei dem Bewegungssensor um einen Infrarotsensor handeln, also um ein lichtempfindliches Bauelement, das Infrarotstrahlung erfassen kann. Ein solcher Sensor kann nicht nur bloße Bewegungen erfassen, sondern auch Wärme, die von einer Person ausgestrahlt wird.

Ferner kann es sich bei dem optionalen Bewegungssensor der erfindungsgemäßen WC-Vorrichtung auch zum Beispiel um eine Lichtschranke oder einen Abstandssensor handeln. Mittels des Abstandssensors, der z.B. als Lasersensor, Radarsensor oder Ultraschallsensor ausgeführt sein kann, wird der Abstand zwischen dem Sensor und einem Messobjekt bzw. einer Person gemessen. Eine Änderung des Abstandes wird vom Sensor bzw. von einem Sensor-Controller in ein elektrisches Signal umgewandelt.

Der als Bewegungsmelder oder Abstandssensor ausgeführte Bewegungssensor kann nach einer weiteren Ausgestaltung der Erfindung an einer an der erfindungsgemäßen Vorrichtung montierten oder montierbaren Betätigungsvorrichtung zum Auslösen einer Toilettenspülung angeordnet sein.

Wenn der Sensor für eine Nutzererkennung oder Nutzungserkennung ein Gewichts- oder Drucksensor ist, so kann dieser Sensor beispielsweise als piezoresistiver Drucksensor, Dehnungsmessstreifen oder nach dem Funktionsprinzip eines Dehnungsmessstreifen ausgeführt sein. Insbesondere kann der Gewichtssensor oder Drucksensor für eine Nutzererkennung oder Nutzungserkennung auch als Silizium-Drucksensor, kapazitiver Drucksensor oder Drucksensor mit Hallelement ausgeführt sein.

Eine weitere Ausgestaltung der Erfindung sieht vor, dass die Funktion des Geruchverschlusses des WC-Körpers auf Sperrwasser beruht, wobei die poröse Innenoberfläche des schüsselförmigen WC-Körperabschnitts ausschließlich oberhalb eines Wasserspiegels ausgebildet ist, der durch die maximal wirksame Sperrwasserhöhe definiert ist, welche sich beim normalen Gebrauch des WC-Körpers einstellt. Diese Ausgestaltung ist auf eine Begrenzung der porösen Innenoberfläche des schüsselförmigen Körperabschnitts auf einen oder mehrere hinsichtlich einer Anhaftung von Exkrement besonders exponierte Bereiche der Innenoberfläche des schüsselförmigen Körperabschnitts gerichtet. Eine entsprechende Begrenzung ermöglicht eine Optimierung des Kosten-Nutzen-Verhältnisses hinsichtlich der mit der Realisierung der porösen Innenoberfläche verbundenen Kosten.

Eine andere Ausgestaltung der Erfindung sieht vor, dass die Funktion des Geruchverschlusses (ebenfalls) auf Sperrwasser beruht, wobei die poröse Innenoberfläche des schüsselförmigen WC-Körperabschnitts oberhalb und unterhalb des Wasserspiegels ausgebildet ist, der durch die maximal wirksame Sperrwasserhöhe definiert ist, welche sich beim normalen Gebrauch des WC-Körpers einstellt. Diese Ausgestaltung ist zwar hinsichtlich der Realisierung der porösen Innenoberfläche mit höherem Aufwand und Kosten verbunden als die zuvor angegebene Ausgestaltung, jedoch zeichnet sich diese alternative Ausgestaltung durch eine verbesserte Reinhaltung und/oder Reinigung des WC-Körpers aus, indem durch die Ausbildung der porösen Innenoberfläche auch unterhalb des Wasserspiegels Exkrement-Schleifspuren auch im Geruchverschluss gänzlich oder weitgehend eliminiert werden können.

Nach einer weiteren vorteilhaften Ausgestaltung der Erfindung ist die poröse Innenoberfläche des schüsselförmigen WC-Körperabschnitts mit einem oberhalb des Sperrwasserspiegels gelegenen flüssigkeitsleitenden Wandungsabschnitt des WC-Körpers hydraulisch verbunden, wobei die erfindungsgemäße WC-Vorrichtung derart hergerichtet ist, dass in dem flüssigkeitsleitenden Wandungsabschnitt befindliche Flüssigkeit nach einem Abschalten der Einrichtung zum Zuführen von Reinigungsflüssigkeit zumindest teilweise in dem flüssigkeitsleitenden Wandungsabschnitt des WC-Körpers gehalten wird. Hierdurch kann ein Eindringen von mit Exkrement verschmutztem Wasser und/oder von Urin in den flüssigkeitsleitenden Wandungsabschnitt weitgehend verhindert werden. Dementsprechend lässt sich durch diese Ausgestaltung unangenehmer Geruch, der von in dem flüssigkeitsleitenden Wandabschnitt möglicherweise anstehendem Schmutzwasser und/oder Urin ausgeht, verhindern oder zumindest reduzieren.

Alternativ sieht eine andere vorteilhafte Ausgestaltung der Erfindung vor, dass die poröse Innenoberfläche des schüsselförmigen WC-Körperabschnitts mit einem oberhalb des Sperrwasserspiegels gelegenen flüssigkeitsleitenden Wandungsabschnitt des WC-Körpers hydraulisch verbunden ist, wobei die erfindungsgemäße WC-Vorrichtung derart hergerichtet ist, dass in dem flüssigkeitsleitenden Wandungsabschnitt befindliche Flüssigkeit nach einem Abschalten der Einrichtung zum Zuführen von Reinigungsflüssigkeit mittels eines automatisch öffnenden Ventils aus dem flüssigkeitsleitenden Wandungsabschnitt in den Geruchverschluss oder in eine Entwässerungsleitung, vorzugsweise Abwasserleitung, abgelassen wird. Auch hierdurch lässt sich ein Auftreten von unangenehmem Geruch, der von in dem flüssigkeitsleitenden Wandabschnitt möglicherweise anstehendem Schmutzwasser und/oder Urin ausgeht, verhindern oder wenigstens reduzieren. In diesem Zusammenhang ist eine weitere Ausgestaltung der Erfindung dadurch gekennzeichnet, dass die poröse Innenoberfläche des schüsselförmigen WC-Körperabschnitts mit einem oberhalb und unterhalb des Sperrwasserspiegels gelegenen flüssigkeitsleitenden Wandungsabschnitt des WC-Körpers hydraulisch verbunden ist, wobei die erfindungsgemäße WC-Vorrichtung derart hergerichtet ist, dass in dem flüssigkeitsleitenden Wandungsabschnitt unterhalb des Sperrwasserspiegels befindliche Flüssigkeit nach einem Abschalten der Einrichtung zum Zuführen von Reinigungsflüssigkeit bei einem normalen Spülungsvorgang des WC-Körpers analog zu dem Sperrwasser im Geruchverschluss in eine am Geruchverschluss angeschlossene Abwasserleitung ausgespült wird.

Der WC-Körper der erfindungsgemäßen WC-Vorrichtung ist vorzugsweise derart ausgebildet ist, dass seine Spülung auf dem Verdrängungsprinzip beruht. Diese Ausgestaltung ist energetisch betrachtet günstig, da sie für die Spülung des WC-Körpers grundsätzlich keinen elektrischen Strom, insbesondere keine Antriebsenergie für eine Absaugung benötigt.

Alternativ sieht eine andere vorteilhafte Ausgestaltung der Erfindung vor, dass der flüssigkeitsleitende Wandungsabschnitt des WC-Körpers an einer Absaugeinrichtung angeschlossen ist, derart, dass in dem flüssigkeitsleitenden Wandungsabschnitt unterhalb und oberhalb des Sperrwasserspiegels befindliche Flüssigkeit oder nur unterhalb oder nur oberhalb des Sperrwasserspiegels befindliche Flüssigkeit mittels der Absaugeinrichtung abgesaugt wird. Diese Ausgestaltung erfordert zwar das Erzeugen bzw. Vorhandensein einer Antriebsenergie zum Betreiben der Absaugeinrichtung, andererseits zeichnet sich diese Ausgestaltung durch eine rasche und nahezu vollständige temporäre Entleerung des flüssigkeitsleitenden Wandungsabschnitt des WC-Körpers aus, die einem möglichen Auftreten von unangenehmen Geruch entgegenwirkt.

Nachfolgend wird die Erfindung anhand einer mehrere Ausführungsbeispiele darstellenden Zeichnung näher erläutert. Es zeigen:
- Fig. 1: eine erfindungsgemäße WC-Vorrichtung mit einem WC-Montageelement, einem WC-Körper und einer Spülwasserzufuhreinrichtung zum Zuführen von Spülwasser zu dem WC-Körper, in einer Seitenansicht, wobei der WC-Körper in vertikaler Schnittansicht gezeigt ist;
- Fig. 1a: eine vergrößerte Darstellung des Details X aus Fig. 1;
- Fig. 2: den WC-Körper aus Fig. 1 in einer perspektivischen vertikalen Schnittansicht;
- Fig. 3: das WC-Montageelement aus Fig. 1 ohne WC-Körper in Vorderansicht;
- Fig. 4: das WC-Montageelement aus Fig. 1 ohne WC-Körper in Seitenansicht;
- Fig. 5: eine Rücksaugsicherung in einer perspektivischen Darstellung;
- Fig. 6: einen oberen Abschnitt eines in dem WC-Montageelement montierten Unterputz-Spülkastens mit einer Aufnahme für Reinigungsmittel, in einer vertikalen Schnittansicht; und
- Fig. 7: ein weiteres Beispiel eines erfindungsgemäßen WC-Körpers, in einer vertikalen Schnittansicht.

In Fig. 1 ist eine erfindungsgemäße WC-Vorrichtung mit einem WC-Körper (Klosettkörper) 2 und einer Spülwasserzufuhreinrichtung zum Zuführen von Spülwasser zu dem WC-Körper 2 dargestellt. Die Spülwasserzufuhreinrichtung umfasst einen Unterputz-Spülkasten 4, der an einem WC-Montageelement 6 befestigt ist. Das WC-Montageelement 6 weist in an sich bekannter Weise zwei vertikale Metallprofilständer 6.1, 6.2 auf, die durch Metallprofiltraversen 6.3, 6.4, 6.5 miteinander verbunden sind. Die unteren Enden der Metallprofilständer 6.1, 6.2 sind mit höhenverstellbaren Füßen versehen. Die untere Metallprofiltraverse 6.3 trägt einen Rohrbogen 7, an den der Abwasserstutzen 2.1 des WC-Körpers 2 über eine Steckmuffe 8 angeschlossen wird. Oberhalb der unteren Traverse ist eine zweite Metallprofiltraverse 6.4 angeordnet, die beispielsweise ein U-förmiges Profil aufweist.

Die zweite Traverse 6.4 ist mit inneren und äußeren Montagelöchern 9, 10 zur Aufnahme von Gewindestangen 11 zum Befestigen des WC-Körpers 2 an dem Montageelement 6 versehen. Des Weiteren enthält die zweite Traverse mittig eine Durchgangsöffnung 12 für die Durchführung eines Spülwasserrohres 13, wobei die Durchgangsöffnung beispielsweise kreisrund ausgeführt ist. Oberhalb der zweiten Traverse 6.4 ist der mit dem Spülwasserrohr 13 verbundene Spülkasten 4 angeordnet.

Der Spülkasten 4 enthält eine Revisionsöffnung 14, über die verschiedene Komponenten, insbesondere ein Füllventil und ein Ablaufventil, in den Spülkasten 4 eingebaut und zu Wartungs- oder Reparaturzwecken erforderlichenfalls demontiert und entnommen werden können. Der Spülkasten 4 ist mit einem Wasseranschluss 15 zum Anschluss an eine Trinkwasserleitung versehen. Das in den Spülkasten 4 eingeleitete Trinkwasser wird als Spülwasser zur Spülung des WC-Körpers 2 verwendet. Der Wasseranschluss 15 ist beispielsweise im oberen Bereich einer Seitenwand des Spülkastens 4 angeordnet. Der Wasseranschluss 15 ist beispielsweise als Gewindestutzen ausgeführt, an dem ein im Spülkasten 4 angeordnetes Absperrventil angeschlossen ist, welches wiederum über eine Wasserleitung mit dem in Abhängigkeit des im Spülkasten 4 anstehenden Wasserpegels gesteuerten Füllventil verbunden ist. An der Revisionsöffnung 14 ist ein Revisionsschacht 16 montiert, der entsprechend der Wandstärke einer an der Vorderseite des Montageelements 6 angebrachten Beplankung 3 sowie eines darauf angebrachten Wandbelages gekürzt werden kann. Die Öffnung des Revisionsschachtes 16 wird schließlich mit einer Platte abgedeckt, die mindestens ein Bedienelement zur Auslösung eines Spülvorgangs, beispielsweise zur Betätigung des Ablaufventils aufweist.

Ein solches Montageelement 6 wird auch als Montagegestell oder Vorwandelement bezeichnet.

Das im Spülkasten 4 installierte Füllventil weist eine Auslaufmündung auf, die in Betriebslage des Füllventils eine freie Fließstrecke gegenüber einem im Spülkasten 4 maximal anstehenden Wasserpegel definiert.

Der WC-Körper 2 umfasst einen schüsselförmigen WC-Körperabschnitt 2.2 und einen diesem nachfolgenden Geruchverschluss 2.3. Die Funktion des in dem WC-Körper 2 integrierten Geruchverschlusses 2.3 (Siphon) beruht auf Sperrwasser. Der schüsselförmige Körperabschnitt 2.2 weist eine poröse Innenoberfläche 2.4 auf, die an einer Einrichtung zum Zuführen von Reinigungsflüssigkeit zur Reinhaltung und/oder Reinigung der porösen Innenoberfläche 2.4 angeschlossen ist. Hierdurch wird ein sich selbst reinigender WC-Körper 2 geschaffen. Eine Reinigung des WC-Körpers 2 mittels einer Toilettenbürste ist somit nicht mehr oder kaum noch notwendig.

Bei der Reinigungsflüssigkeit handelt es sich um in Fließrichtung betrachtet vor oder hinter dem Wasseranschluss 15 des Spülkastens 4 abgezweigtes Trinkwasser oder vorzugsweise um aus dem Spülkasten 4 entnommenes Spülwasser. Der Reinigungsflüssigkeit bzw. dem entnommenen Spülwasser kann dabei Reinigungsmittel zugegeben werden bzw. sein, beispielsweise ein übliches, im Handel erhältliches Reinigungsmittel, das insbesondere Zitronensäure und nichtionische und/oder anionische Tenside und optional Entkalkungsmittel (wie zum Beispiel Maleinsäure) beinhaltet.

Die poröse Innenoberfläche 2.4 des WC-Körpers 2, aus der die Reinigungsflüssigkeit permanent, zeitgesteuert oder nutzungsgesteuert austreten kann, kann sich im Wesentlichen oder nahezu über die gesamte Innenoberfläche des schüsselförmigen WC-Körperabschnitts 2.2 erstrecken. Wie insbesondere in den Figuren 1 und 2 dargestellt, erstreckt sich die poröse Innenoberfläche 2.4 vorzugsweise über einen Teilbereich der Innenoberfläche des schüsselförmigen WC-Körperabschnitts 2.2, und zwar zumindest über den Teilbereich, der hinsichtlich einer Anhaftung von Exkrement besonders exponiert ist.

Die poröse Innenoberfläche 2.4 des WC-Körpers 2 ist durch einen oder mehrere offenporige Wandungsabschnitte des WC-Körpers 2 realisiert. Vorzugsweise werden hierzu bei der Herstellung des WC-Körpers 2 ein oder mehrere Einsätze aus offenporigem Material, z.B. Sinterkeramik, in die Wandung des WC-Körpers integriert.

Der oder die porösen Einsätze können beispielsweise hergestellt werden, indem in eine keramische Masse zur Herstellung von Porzellan oder Steinzeug eine oder mehrere organische Komponenten zugemischt werden, die beim Abrösten bzw. Sintern thermisch zerfallen (abbrennen) und eine Porenstruktur aus miteinander verbundenen Poren hervorrufen. Die Fluiddurchlässigkeit dieser offenporigen Struktur, insbesondere der porösen Innenoberfläche 2.4 des WC-Körpers 2, hängt von der Größe, Anzahl und der Art der erzeugten Poren ab. Die Größe der Poren und ihre Anzahl und damit die Fluiddurchlässigkeit werden durch den Mengenanteil der organischen Komponenten und ihre Zusammensetzung in der keramischen Masse, den Pressdruck der keramischen Masse und die Brenntemperatur beeinflusst.

Die Wandung des WC-Körpers 2 hat eine äußere Schicht oder Schale 2.5, die abgesehen von einem oder mehreren Anschlussbereichen zur Zuführung von Reinigungsflüssigkeit in das offenporige Material 2.6 flüssigkeitsdicht ausgeführt ist. Die im Wesentlichen oder bereichsweise flüssigkeitsdichte äußere Schale 2.5 kann auch als flüssigkeitsdichte Haut oder flüssigkeitsdichte Außenschicht bezeichnet werden.

Der offenporige Wandungsbereich 2.6 kann an der Innenoberfläche des schüsselförmigen WC-Körperabschnitts 2.2 wenigstens bereichsweise durch eine Innenschicht 2.7 abgedeckt sein. Die Innenschicht 2.7, die auch als innere Schale bezeichnet werden kann, ist wenigstens bereichsweise porös im Sinne von offenporig oder perforiert. Die Innenschicht 2.7 kann dabei bereichsweise auch flüssigkeitsdicht ausgeführt sein.

Erfindungsgemäß sind die Spülwasserzufuhreinrichtung und/oder die Einrichtung zum Zuführen von Reinigungsflüssigkeit mit mindestens einer Rücksaugsicherung 17 versehen, die ein Rücksaugen von Reinigungsflüssigkeit von der porösen Innenoberfläche 2.4 in Richtung des Wasseranschlusses 15 verhindert. Die Rücksaugsicherung 17 ist beispielsweise in Form eines sogenannten Rohrunterbrechers ausgeführt oder umfasst einen Wasserleitungseinsatz oder Injektor 17.1, der eine freie Fließstrecke 18 oder einen freien Auslauf definiert. Ein derartiger Wasserleitungseinsatz oder Injektor 17.1 ist in Fig. 5 dargestellt. Die freie Fließstrecke 18 ist durch zwei voneinander beanstandete Schlauch- bzw. Leitungsnippel 17.3, 17.4 definiert, die über mindestens einen Abstandshalter 17.5 miteinander verbunden sind und deren Leitungsmittelachsen M1, M2 miteinander fluchten.

Bei dem in den Figuren 1 bis 4 dargestellten Ausführungsbeispiel ist im Spülkasten 2 eine Pumpe 20 angeordnet, mittels der eine Teilmenge von im Spülkasten 2 befindlichem Wasser angesaugt und als Reinigungsflüssigkeit über eine aus dem Spülkasten herausgeführte Wasserleitung (Verbindungsleitung) 21 den wasserleitenden Wandungsbereichen 2.6, insbesondere der porösen Innenoberfläche 2.4 des WC-Körpers 2, zugeführt wird. Die Pumpe 20 ist vorzugsweise oberhalb des Niveaus des im Spülkasten 4 maximal anstehenden Spülwasserpegels angeordnet und mit einer Saugleitung 22 versehen, deren Ansaugöffnung 23 vorzugsweise nahe dem Spülkastenboden mündet.

In der Wasserleitung 21 ist eine Rücksaugsicherung 17 integriert. Die Rücksaugsicherung 17 ist beispielsweise durch einen Injektor 17.1 gemäß Fig. 5 realisiert, der eine freie Fließstrecke 18 definiert und in ein Durchflussgehäuse 17.2 eingesetzt wird. Das Durchflussgehäuse 17.2 kann im Wesentlichen patronen- oder quaderförmig ausgebildet sein. Es weist mindestens einen Schlauchnippel oder ein Anschlussgewinde für den Anschluss der Wasserleitung 21 auf. Ebenfalls ist der Injektor 17.1 mit mindestens einem Anschlussgewinde oder Schlauchnippel 17.3 versehen. Der in das Gehäuse 17.2 eingesetzte Injektor 17.1 ist durch eine kraftschlüssige Verbindung, beispielsweise eine Schraub- oder Bajonettverbindung, mit dem Gehäuse 17.2 verbindbar bzw. verbunden.

In einer nicht konkret gezeigten, aber ebenfalls bevorzugten Ausführungsform, ist die in der Wasserleitung 21 integrierte Rücksaugsicherung 17 innerhalb des Spülkastens 4 angeordnet. Die Rücksaugsicherung 17 befindet sich dabei oberhalb des Niveaus des im Spülkasten 4 maximal anstehenden Spülwasserpegels, beispielsweise oberhalb des unteren Randes der Revisionsöffnung 14.

In den Figuren 1, 3 und 4 ist eine alternative Ausführungsform gezeigt, bei der die in der Wasserleitung 21 integrierte Rücksaugsicherung 17 außerhalb des Spülkastens 4 angeordnet ist. Die Rücksaugsicherung 17 befindet sich vorzugsweise wiederum oberhalb des Niveaus des im Spülkasten 4 maximal anstehenden Spülwasserpegels, beispielsweise etwa in Höhe der Revisionsöffnung 14.

Der Pumpe 20 ist mit einer Steuerung 25 und wenigstens einem Sensor 26 versehen, wobei die Steuerung in Abhängigkeit mindestens eines Sensorsignals des Sensors oder der Sensoren die Pumpe 20 für eine vorgegebene oder einstellbare Zeitdauer aktiviert. In Fig. 2 sind die Steuerung 25 und der mindestens eine Sensor 26 zusammen schematisch durch ein Kästchen angedeutet.

Der mindestens eine Sensor 26 kann insbesondere in dem Montageelement (Vorwandelement) 6 integriert sein. Beispielsweise kann es sich bei dem Sensor 26 um einen Infrarotsensor handeln, der Bewegungen und/oder von einer Person ausgestrahlte Wärme erfasst. Ein solcher Sensor 26 ist vorzugsweise in einer vor der Revisionsöffnung 14 montierten Betätigungsplatte (nicht gezeigt) integriert. Alternativ kann es sich bei dem Sensor 26 um einen Bewegungssensor handeln, der Bewegungen eines klappbaren Toilettendeckels (nicht gezeigt) erfasst. Ein solcher Sensor 26 ist vorzugsweise am oder im Gelenk des klappbaren Toilettendeckels oder am WC-Körper angeordnet. Des Weiteren kann es sich bei dem Sensor 26 um einen Druck- oder Gewichtssensor handeln, der eine Druckbelastung eines Toilettensitzes oder des WC-Körpers 2 aufgrund einer darauf sitzenden Person erfasst. Ein solcher Sensor 26 ist vorzugsweise im Toilettensitz oder auf den WC-Körper 2 oder in der Befestigung des WC-Körpers 2 am Montageelement 6 integriert.

Mittels des mindestens einen Sensors 26 erfolgt mittelbar die Erfassung einer Nutzung des WC-Körpers 2 durch einen Nutzer, so dass eine Aktivierung der Pumpe 20 und damit eine Zufuhr von Reinigungsflüssigkeit zur Reinhaltung und/oder Reinigung der porösen Innenoberfläche 2.4 des WC-Körpers 2 mittels der der Pumpe 20 sowie der Sensorik zugeordneten Steuerung 25 bedarfsgerecht ausgelöst werden kann.

Wie in den Figuren 1 und 2 zu erkennen ist, erstreckt sich bei dem dort gezeigten Ausführungsbeispiel die poröse Innenoberfläche 2.4 des WC-Körpers nicht über die gesamte Innenoberfläche des schüsselförmigen WC-Körperabschnitts 2.2. Vielmehr weist ein für eine Anhaftung von Exkrement kaum exponierter Bereich 2.8 der Innenoberfläche des WC-Körpers 2 keine poröse Innenoberfläche auf, sondern ist porenlos und glatt ausgebildet. Ein solcher porenlos und glatt ausgebildeter Bereich 2.8 der Innenoberfläche des schüsselförmigen WC-Körperabschnitts 2.2 befindet sich beispielsweise auf Höhe und oberhalb des Niveaus, in welchem mehrere nebeneinander angeordnete kleine Durchgangsöffnungen 2.9 des Spülwasserverteilers 2.10 münden. Unterhalb dieses Niveaus beginnt die poröse Innenoberfläche 2.4 des schüsselförmigen WC-Körperabschnitts 2.2, die sich in dem in den Figuren 1 und 2 gezeigten Ausführungsbeispiel nach unten bis in den sichtbaren Bereich des Geruchverschlusses 2.3 erstreckt. Die poröse Innenoberfläche 2.4 des schüsselförmigen WC-Körperabschnitts 2.2 ist somit oberhalb und unterhalb des Wasserspiegels W ausgebildet, der durch die maximal wirksame Sperrwasserhöhe definiert ist, welche sich beim normalen Gebrauch des WC-Körpers 2 nach Beendigung eines Spülvorgangs einstellt.

Die poröse Innenoberfläche 2.4 des schüsselförmigen Körperabschnitts 2.2 ist mit einem oberhalb und unterhalb des Sperrwasserspiegels W gelegenen flüssigkeitsleitenden Wandungsabschnitt 2.6 des WC-Körpers 2 hydraulisch verbunden. Die erfindungsgemäße WC-Vorrichtung ist dabei beispielsweise so hergerichtet, dass nach Abschalten der Einrichtung zum Zuführen von Reinigungsflüssigkeit zu der porösen Innenoberfläche 2.4 in dem flüssigkeitsleitenden Wandungsabschnitt 2.6 unterhalb des Sperrwasserspiegels W befindliche Flüssigkeit bei einem normalen Spülungsvorgang des WC-Körpers 2 analog zu dem Sperrwasser im Geruchverschluss 2.3 in eine am Geruchverschluss 2.3 angeschlossene Abwasserleitung ausgespült wird.

Ein anderes Ausführungsbeispiel eines erfindungsgemäßen WC-Körpers ist in Fig. 7 gezeigt. Bei dem dort gezeigten Beispiel ist die poröse Innenoberfläche 2.4 des schüsselförmigen WC-Körperabschnitts 2.2 ausschließlich oberhalb des Sperrwasserspiegels W ausgebildet, der durch die maximal wirksame Sperrwasserhöhe definiert ist, welche sich beim normalen Gebrauch des WC-Körpers 2 nach Beendigung eines Spülvorgangs einstellt. Die poröse Innenoberfläche 2.4 des schüsselförmigen WC-Körperabschnitts 2.2 endet unterhalb der Höhe, in welcher mehrere nebeneinander angeordnete kleine Durchgangsöffnungen 2.9 des Spülwasserverteilers 2.10 münden. Unterhalb des Sperrwasserspiegels W des Geruchverschlusses 2.3 kann die Innenoberfläche des WC-Körpers 2 klassisch glatt und porenlos sowie optisch dunkel, beispielsweise schwarz oder dunkelgrau ausgebildet sein.

Die poröse Innenoberfläche 2.4 des schüsselförmigen Körperabschnitts 2.2 gemäß Fig. 7 ist ebenfalls mit einem oberhalb des Sperrwasserspiegels W gelegenen flüssigkeitsleitenden Wandungsabschnitt 2.6 des WC-Körpers 2 hydraulisch verbunden. Die erfindungsgemäße WC-Vorrichtung ist dabei beispielsweise so hergerichtet, dass nach Abschalten der Einrichtung zum Zuführen von Reinigungsflüssigkeit zu der porösen Innenoberfläche 2.4 in dem flüssigkeitsleitenden Wandungsabschnitt 2.6 befindliche Flüssigkeit mittels eines automatisch öffnenden Ventils (nicht gezeigt) aus dem flüssigkeitsleitenden Wandungsabschnitt 2.6 in den Geruchverschluss 2.3 oder in eine Entwässerungsleitung, vorzugsweise Abwasserleitung, abgelassen wird.

Alternativ kann bei den beiden in den Figuren 1, 2 und 7 gezeigten Ausführungsbeispielen, bei denen die poröse Innenoberfläche 2.4 des WC-Körperabschnitts 2.2 jeweils mit einem oberhalb des Sperrwasserspiegels W gelegenen flüssigkeitsleitenden Wandungsabschnitt 2.6 des WC-Körpers 2 hydraulisch verbunden ist, die erfindungsgemäße WC-Vorrichtung derart hergerichtet sein, dass nach Abschalten der Einrichtung zum Zuführen von Reinigungsflüssigkeit zu der porösen Innenoberfläche 2.4 im flüssigkeitsleitenden Wandungsabschnitt 2.6 befindliche Flüssigkeit zumindest teilweise in dem flüssigkeitsleitenden Wandungsabschnitt 2.6 des WC-Körpers 2 gehalten wird.

Die beiden in den Figuren 1, 2 und 7 gezeigten Beispiele des WC-Körpers 2 haben gemein, dass die Spülung des jeweiligen WC-Körpers 2 auf dem Verdrängungsprinzip beruht. Man kann den WC-Körper 2 daher auch als Verdrängerkeramik bezeichnen. Wie oben bereits angemerkt, kann der Reinigungsflüssigkeit, die der porösen Innenoberfläche 2.4 des WC-Körpers 2 zugeführt wird, Reinigungsmittel zugegeben werden. In Fig. 6 ist ein oberer Abschnitt eines Unterputz-Spülkastens 4 mit einer Aufnahme 28 für Reinigungsmittel 30 in einer vertikalen Schnittansicht gezeigt. Der Spülkasten 4 ist mit einem Gitterkorb oder flexiblen Einwurfschacht 28 zur Aufnahme von festem, löslichem Reinigungsmittel 30 ausgerüstet. Derartige tabletten- oder sternförmigen Reinigungsmittel 30 werden auch als WC-Reinigungs-Tabs bezeichnet. Der flexible Einwurfschacht 28 kann über die Revisionsöffnung 14 in den Spülkasten 4 eingesetzt und zu Reparatur- oder Wartungszwecken entnommen werden. Der Einwurfschacht 28 umfasst zwei Körperteile 28.1, 28.2, die durch einen flexiblen Verbindungsabschnitt 28.3, der nach Art eines Filmscharniers ausgebildet ist, miteinander verbunden sind.

Die Ausführung der Erfindung ist nicht auf die in der Zeichnung dargestellten Ausführungsbeispiele beschränkt. Vielmehr sind zahlreiche Ausführungsvarianten denkbar, die auch bei von den gezeigten Beispielen abweichender Gestaltung von der in Anspruch 1 oder in einem der Unteransprüche angegebenen Erfindung Gebrauch machen. So liegt es beispielsweise auch im Rahmen der Erfindung, dass die Einrichtung zum Zuführen von Reinigungsflüssigkeit zu der porösen Innenoberfläche 2.4 des WC-Körpers einen Behälter als Wasserreservoir mit einem Ablaufventil oder Überlauf und ein Ventil zum Füllen des Behälters mit von dem oder einem zweiten Wasseranschluss kommenden Trinkwasser aufweist, wobei das Ventil zum Füllen des Behälters eine Auslaufmündung aufweist, die in Betriebslage des Ventils eine freie Fließstrecke gegenüber einem im Behälter anstehenden Wasserpegel definiert. Ein solcher (zweiter) Behälter kann zusätzlich zu dem oben beschriebenen und gezeigten Spülkasten 4 zu der erfindungsgemäßen WC-Vorrichtung gehören. Der (zweite) Behälter kann einen Gitterkorb oder Einwurfschacht 28 für feste, lösliche WC-Reinigungs-Tabs enthalten. Des Weiteren kann der Behälter mit einer Heizeinrichtung zum Beheizen der Reinigungsflüssigkeit versehen sein. Die Heizeinrichtung kann beispielsweise nach dem Prinzip eines Durchlauferhitzers oder als Heizspirale ausgeführt sein. Somit ist für eine Durchspülung der porösen Wandung des WC-Körpers auch Warmwasser nutzbar. Die Heizeinrichtung kann dabei hergerichtet sein, um in dem Behälter eine bestimmte, oberhalb der Umgebungstemperatur liegende Temperatur permanent zu halten.

Eine andere Ausgestaltung der erfindungsgemäßen WC-Vorrichtung sieht vor, dass die Einrichtung zum Zuführen von Reinigungsflüssigkeit zu der porösen Innenoberfläche 2.4 des WC-Körpers 2 einen zusätzlichen Wasseranschluss für einen direkten Anschluss an eine Warm- oder Kaltwasserleitung, insbesondere an ein Warm- oder Kaltwassernetz aufweist, sowie einen eine freie Fließstrecke 18 definierenden Injektor 17.1 und ein elektrisch steuerbares Ventil. Der Injektor 17.1 ist bei dieser Ausführungsform in einem flüssigkeitsdichten Durchflussgehäuse 17.2 angeordnet, während das elektrisch steuerbare Ventil vorzugsweise zwischen dem zusätzlichen Wasseranschluss und dem Injektor 17.1 angeordnet ist.

## Patentansprüche

1. WC-Vorrichtung mit einem WC-Körper (2) und einer
Spülwasserzufuhreinrichtung zum Zuführen von Spülwasser zu dem WC-Körper, wobei die Spülwasserzufuhreinrichtung mit einem Wasseranschluss (15) für Trinkwasser zur Verwendung als Spülwasser versehen ist,
wobei der WC-Körper (2) einen schüsselförmigen WC-Körperabschnitt (2.2) und einen nachfolgenden Geruchverschluss (2.3) aufweist, wobei die Funktion des Geruchverschlusses (2.3) vorzugsweise auf Sperrwasser beruht,
wobei der schüsselförmige WC-Körperabschnitt (2.2) eine poröse Innenoberfläche (2.4) aufweist,
wobei die poröse Innenoberfläche (2.4) an einer Einrichtung zum Zuführen von Reinigungsflüssigkeit zur Reinhaltung und/oder Reinigung der porösen Innenoberfläche (2.4) angeschlossen ist, und
wobei die Einrichtung zum Zuführen von Reinigungsflüssigkeit und/oder die Spülwasserzufuhreinrichtung mit mindestens einer Rücksaugsicherung (17) versehen sind/ist, die ein Rücksaugen von Reinigungsflüssigkeit von der porösen Innenoberfläche (2.4) hin zu dem Wasseranschluss (15) verhindert.

2. WC-Vorrichtung nach Anspruch 1, **dadurch gekennzeichnet, dass** die Spülwasserzufuhreinrichtung einen Spülkasten (4), vorzugsweise Unterputz-Spülkasten, ein Ablaufventil und ein Füllventil zum Füllen des Spülkastens (4) mit vom Wasseranschluss (15) kommenden Trinkwasser aufweist, wobei das Füllventil eine Auslaufmündung aufweist, die in Betriebslage des Füllventils eine freie Fließstrecke gegenüber einem im Spülkasten (4) anstehenden Wasserpegel definiert, und wobei die Einrichtung zum Zuführen von Reinigungsflüssigkeit am Spülkasten (4) angeschlossen ist, wobei im Spülkasten (4) anstehendes Wasser als Reinigungsflüssigkeit zur Reinhaltung und/oder Reinigung der porösen Innenoberfläche (2.4) des WC-Körperabschnittes (2.2) genutzt wird.

3. WC-Vorrichtung nach Anspruch 1 oder 2, **dadurch gekennzeichnet, dass** die Einrichtung zum Zuführen von Reinigungsflüssigkeit einen Behälter als Wasserreservoir mit einem Ablaufventil oder Überlauf und ein Ventil zum Füllen des Behälters mit von dem oder einem zweiten Wasseranschluss kommenden Trinkwasser aufweist, wobei das Ventil zum Füllen des Behälters eine Auslaufmündung aufweist, die in Betriebslage des Ventils eine freie Fließstrecke gegenüber einem im Behälter anstehenden Wasserpegel definiert.

4. WC-Vorrichtung nach Anspruch 3, **dadurch gekennzeichnet, dass** die Einrichtung zum Zuführen von Reinigungsflüssigkeit, vorzugsweise der Behälter, mit einer Heizeinrichtung zum Beheizen der Reinigungsflüssigkeit versehen ist.

5. WC-Vorrichtung nach Anspruch 1 oder 2, **dadurch gekennzeichnet, dass** die Einrichtung zum Zuführen von Reinigungsflüssigkeit einen zusätzlichen Wasseranschluss für einen direkten Anschluss an eine Warm- oder Kaltwasserleitung, insbesondere an ein Warm- oder Kaltwassernetz, einen eine freie Fließstrecke (18) definierenden Injektor (17.1) und ein elektrisch steuerbares Ventil aufweist, wobei der Injektor (17.1) in einem flüssigkeitsdichten Durchflussgehäuse (17.2) angeordnet ist, und wobei das elektrisch steuerbare Ventil vorzugsweise zwischen dem zusätzlichen Wasseranschluss und dem Injektor (17.1) angeordnet ist.

6. WC-Vorrichtung nach einem der Ansprüche 1 bis 4, **dadurch gekennzeichnet, dass** die Einrichtung zum Zuführen von Reinigungsflüssigkeit mit einer Pumpe (20) zur Förderung der Reinigungsflüssigkeit in Richtung der porösen Innenoberfläche (2.4) versehen ist.

7. WC-Vorrichtung nach einem der Ansprüche 1 bis 6, **dadurch gekennzeichnet, dass** die Einrichtung zum Zuführen von Reinigungsflüssigkeit mit wenigstens einem Sensor (26) und einer Steuerung (25) versehen ist, wobei die Steuerung (25) in Abhängigkeit mindestens eines Sensorsignals des Sensors (26) oder der Sensoren eine Zufuhr von Reinigungsflüssigkeit auslöst.

8. WC-Vorrichtung nach Anspruch 7, **dadurch gekennzeichnet, dass** der Sensor oder wenigstens einer der Sensoren (26) in oder an einem den WC-Körper (2) tragenden Montageelement (6) oder in oder an dem WC-Körper (2) angeordnet ist.

9. WC-Vorrichtung nach Anspruch 7 oder 8, **dadurch gekennzeichnet, dass** der Sensor (26) oder wenigstens einer der Sensoren als Bewegungssensor, Gewichtssensor, Drucksensor oder Geräuschsensor ausgeführt ist.

10. WC-Vorrichtung nach einem der Ansprüche 1 bis 9, **dadurch gekennzeichnet, dass** die Funktion des Geruchverschlusses (2.3) auf Sperrwasser beruht, wobei die poröse Innenoberfläche (2.4) des schüsselförmigen Körperabschnitts (2.2) ausschließlich oberhalb eines Wasserspiegels (W) ausgebildet ist, der durch die maximal wirksame Sperrwasserhöhe definiert ist, welche sich beim normalen Gebrauch des WC-Körpers (2) einstellt.

11. WC-Vorrichtung nach einem der Ansprüche 1 bis 9, **dadurch gekennzeichnet, dass** die Funktion des Geruchverschlusses (2.3) auf Sperrwasser beruht, wobei die poröse Innenoberfläche (2.4) des schüsselförmigen Körperabschnitts (2.2) oberhalb und unterhalb des Wasserspiegels (W) ausgebildet ist, der durch die maximal wirksame Sperrwasserhöhe definiert ist, welche sich beim normalen Gebrauch des WC-Körpers (2) einstellt.

12. WC-Vorrichtung nach Anspruch 10 oder 11, **dadurch gekennzeichnet, dass** die poröse Innenoberfläche (2.4) des schüsselförmigen Körperabschnitts mit einem oberhalb des Sperrwasserspiegels (W) gelegenen flüssigkeitsleitenden Wandungsabschnitt (2.6) des WC-Körpers (2) hydraulisch verbunden ist, wobei die WC-Vorrichtung derart hergerichtet ist, dass in dem flüssigkeitsleitenden Wandungsabschnitt (2.6) befindliche Flüssigkeit nach einem Abschalten der Einrichtung zum Zuführen von Reinigungsflüssigkeit zumindest teilweise in dem flüssigkeitsleitenden Wandungsabschnitt (2.6) des WC-Körpers (2) gehalten wird.

13. WC-Vorrichtung nach einem der Ansprüche 1 bis 10, **dadurch gekennzeichnet, dass** die poröse Innenoberfläche (2.4) des schüsselförmigen Körperabschnitts (2.2) mit einem oberhalb des Sperrwasserspiegels (W) gelegenen flüssigkeitsleitenden Wandungsabschnitt (2.6) des WC-Körpers (2) hydraulisch verbunden ist, wobei die WC-Vorrichtung derart hergerichtet ist, dass in dem flüssigkeitsleitenden Wandungsabschnitt (2.6) befindliche Flüssigkeit nach einem Abschalten der Einrichtung zum Zuführen von Reinigungsflüssigkeit mittels eines automatisch öffnenden Ventils aus dem flüssigkeitsleitenden Wandungsabschnitt (2.6) in den Geruchverschluss (2.3) oder in eine Entwässerungsleitung, vorzugsweise Abwasserleitung, abgelassen wird.

14. WC-Vorrichtung nach Anspruch 11, **dadurch gekennzeichnet, dass** die poröse Innenoberfläche (2.4) des schüsselförmigen Körperabschnitts (2.2) mit einem oberhalb und unterhalb des Sperrwasserspiegels (W) gelegenen flüssigkeitsleitenden Wandungsabschnitt (2.6) des WC-Körpers hydraulisch verbunden ist, wobei die WC-Vorrichtung derart hergerichtet ist, dass in dem flüssigkeitsleitenden Wandungsabschnitt (2.6) unterhalb des Sperrwasserspiegels (W) befindliche Flüssigkeit nach einem Abschalten der Einrichtung zum Zuführen von Reinigungsflüssigkeit bei einem normalen Spülungsvorgang des WC-Körpers (2) analog zu dem Sperrwasser im Geruchverschluss (2.3) in eine am Geruchverschluss (2.3) angeschlossene Abwasserleitung ausgespült wird.

15. WC-Vorrichtung nach einem der Ansprüche 1 bis 14, **dadurch gekennzeichnet, dass** der WC-Körper (2) derart ausgebildet ist, dass seine Spülung auf dem Verdrängungsprinzip beruht.

16. WC-Vorrichtung nach Anspruch 12 oder 13 in Kombination mit einem der anderen voranstehenden Ansprüche, **dadurch gekennzeichnet, dass** der flüssigkeitsleitende Wandungsabschnitt (2.6) des WC-Körpers (2) an einer Absaugeinrichtung angeschlossen ist, derart, dass in dem flüssigkeitsleitenden Wandungsabschnitt (2.6) unterhalb und oberhalb des Sperrwasserspiegels (W) befindliche Flüssigkeit oder nur unterhalb oder nur oberhalb des Sperrwasserspiegels (W) befindliche Flüssigkeit mittels der Absaugeinrichtung abgesaugt wird.
